# FASCICULE DE BREVET EUROPEEN

(11) **EP 4 428 324 B1**
(45) Date de publication et mention de la délivrance du brevet: **13.08.2025**
(21) Numéro de dépôt: 24157609.9
(22) Date de dépôt: 14.02.2024
(51) Int. Cl.: E04G 5/00, E04G 21/32, E04G 7/32

(54) **DISPOSITIF DE PROTECTION POUR SÉCURISER LA CIRCULATION DE PASSANTS À PROXIMITÉ D'UNE STRUCTURE D'ÉCHAFAUDAGE**
SCHUTZVORRICHTUNG ZUR SICHERUNG DES VERKEHRS VON PASSANTEN IN DER NÄHE EINER GERÜSTKONSTRUKTION
PROTECTIVE DEVICE TO SECURE THE MOVEMENT OF PASSERS-BY NEAR A SCAFFOLDING STRUCTURE

(30) Priorité: 06.03.2023 FR 2302073
(43) Date de publication de la demande: 11.09.2024
(73) Titulaire: Echafaudage Services, 64121 Serres-Castet (FR)
(72) Inventeur: Verbiale, Richard, 64121 Serres-Castet (FR)
(74) Mandataire: A.P.I. Conseil

(56) Documents cités:
- DE-U1- 9 211 317
- FR-A1- 2 965 574
- GB-A- 2 432 181
- JP-A- H10 311 139

## Description

### Domaine technique

L'invention concerne le domaine des structures d'échafaudages. En particulier, elle concerne un dispositif de protection pour sécuriser la circulation de passants à proximité d'une structure d'échafaudage.

### Technique antérieure

Les structures d'échafaudage comprennent des montants (p. ex. verticaux, diagonaux) que l'on assemble à l'aide d'éléments de liaison, appelés rosaces.

On entend par « structure d'échafaudage », une construction ou un bâti provisoire, fixe ou mobile, qui facilite l'accès à des ouvrages (p. ex. des bâtiments) et la réalisation de travaux de réfection ou de construction.

En pratique, les rosaces permettent de maintenir un écartement prédéfini entre les montants et assurent la stabilité générale d'une structure d'échafaudage.

En outre, les rosaces permettent de régler la hauteur de montants et de les fixer solidement en place.

En particulier, lorsque les rosaces sont en place sur un échafaudage, celles-ci présentent des parties qui font saillie depuis les montants.

Or, les parties saillantes des rosaces sont susceptibles d'occasionner des blessures à des passants qui circulent à proximité d'une structure d'échafaudage montée avec ces rosaces.

Les documents FR 2965574 et DE 9211317U divulguent des dispositifs de protection connus.

Ainsi, il existe un besoin pour une solution qui permet d'empêcher ou limiter tout risque de dommages corporels tel que décrit ci-dessus.

### Résumé de l'invention

L'invention vise à résoudre, au moins partiellement, ce besoin.

En particulier, l'invention concerne un dispositif de protection d'une portion de structure d'échafaudage selon la revendication 1 et comprenant au moins un poteau d'échafaudage et au moins un élément de liaison fixé au poteau d'échafaudage, l'élément de liaison faisant saillie depuis le poteau d'échafaudage.

Les revendications dépendantes décrivent des modes de réalisation spécifiques de la présente demande.

### Brève description des dessins

D'autres caractéristiques et avantages de l'invention seront mieux compris à la lecture de la description qui va suivre et en référence aux dessins annexés, donnés à titre illustratif et nullement limitatif.
[Fig. 1] La figure 1 représente une vue de face d'une portion de structure d'échafaudage.
[Fig. 2] La figure 2 représente un dispositif de protection selon l'invention.
[Fig. 3] La figure 3 représente une vue de face du dispositif de protection de la figure 2.
[Fig. 4] La figure 4 représente le dispositif de protection de la figure 2 selon un mode de réalisation de l'invention.
[Fig. 5] La figure 5 représente une vue zoomée d'une partie de la figure 4.
[Fig. 6] La figure 6 représente une vue du dessous du dispositif de protection de la figure 2.
[Fig. 7] La figure 7 représente le dispositif de protection de la figure 2 dans la configuration de positionnement face à la portion de structure d'échafaudage de la figure 1.
[Fig. 8] La figure 8 représente le dispositif de protection de la figure 2 en train de passer dans la configuration de verrouillage sur la portion de structure d'échafaudage de la figure 1.
[Fig. 9] La figure 9 représente le dispositif de protection de la figure 2 dans la configuration de verrouillage sur la portion de structure d'échafaudage de la figure 1.
[Fig. 10] La figure 10 représente un mode de réalisation du dispositif de protection de la figure 2 dans la configuration de verrouillage.

Les figures ne respectent pas nécessairement les échelles, notamment en épaisseur, et ce à des fins d'illustration.

### Description des modes de réalisation

L'un des objectifs de cette invention est de fournir un dispositif qui empêche ou limite tout risque de dommages corporels lors de la circulation d'un passant à proximité d'une structure d'échafaudage montée à l'aide de rosaces qui présentent des parties saillantes.

Pour cela, les inventeurs proposent une structure mécanique qui peut être montée de façon amovible à une portion de structure d'échafaudage.

Ainsi, l'invention concerne un dispositif de protection qui est conçu pour recevoir de façon amovible au moins une portion de structure d'échafaudage.

Comme illustré sur la figure 1, la portion de structure d'échafaudage 200 s'étend longitudinalement le long d'un premier axe D.

En pratique, la portion de structure d'échafaudage 200 comprend au moins un poteau d'échafaudage et au moins un élément de liaison 230 qui est fixé au poteau d'échafaudage.

**Dans** un premier exemple, l'élément de liaison 230 est ficelé sur le poteau d'échafaudage.

Dans un deuxième exemple, l'élément de liaison 230 est emmanché sur le poteau d'échafaudage.

Dans un troisième exemple, l'élément de liaison 230 est soudé sur le poteau d'échafaudage.

Dans une mise en œuvre de la portion de structure d'échafaudage 200 illustrée sur la figure 1, celle-ci, comprend un premier poteau d'échafaudage 210 et un poteau d'échafaudage 220, et l'élément de liaison 230 qui est assemblé avec le premier poteau d'échafaudage 210 et le deuxième poteau d'échafaudage 220.

Dans ce cas, le premier poteau d'échafaudage 210 et le deuxième poteau d'échafaudage 220 sont des éléments distincts et qui sont assemblés avec l'élément de liaison 230 (p. ex. par soudure).

De manière classique, le poteau d'échafaudage 210, 220 est de type connu, du genre de ceux utilisés couramment dans le domaine du bâtiment.

Dans l'exemple de la figure 1, le poteau d'échafaudage 210, 220 est un profilé en « I ».

Dans une première mise en œuvre du poteau d'échafaudage 210, 220, celui-ci présente une seule section transversale.

Dans une deuxième mise en œuvre du poteau d'échafaudage 210, 220, celui-ci présente plusieurs sections transversales différentes.

Dans un exemple de la première mise en œuvre et de la deuxième mise en œuvre du poteau d'échafaudage 210, 220, on choisit la section transversale parmi l'une des formes suivantes : circulaire, ovale, triangle, carrée, parallélogramme, trapèze, rhombe, pentagone, hexagone ou croix.

Toutefois, selon les besoins, on pourra envisager d'utiliser d'autres formes, et ce, sans nécessiter de modifications substantielles de l'invention.

Dans l'invention, on entend par « élément de liaison » (également connu sous le nom de « rosace »), un élément de fixation qui permet de relier au moins deux poteaux d'échafaudage tout en assurant la stabilité de l'échafaudage, contribuant ainsi à assurer la sécurité des personnes qui travaillent sur l'échafaudage.

De manière générale, l'élément de liaison 230 est fabriqué en métal.

Toutefois, selon les besoins, on pourra envisager d'utiliser d'autres matériaux, et ce, sans nécessiter de modifications substantielles de l'invention.

Par ailleurs, l'élément de liaison 230 comporte des ouvertures (non illustrées) qui permettent de fixer les différents éléments d'un échafaudage tels que les lisses et les diagonales.

Pour cela, l'élément de liaison 230 est conçu pour faire saillie du poteau d'échafaudage 210,220.

La figure 2 illustre un dispositif de protection 100 pour la portion de structure d'échafaudage 200.

En pratique, le dispositif de protection 100 comprend un corps 110.

Dans un premier exemple, le corps 110 est fabriqué dans un matériau biosourcé.

Dans un deuxième exemple, le corps 110 est fabriqué dans un matériau biodégradable.

Dans un premier mode de réalisation du corps 110, celui-ci est fabriqué dans un matériau rigide.

Dans un exemple, le corps 110 est fabriqué dans un polymère thermoplastique tel qu'un acrylonitrile butadiène styrène (ABS), notamment pour sa meilleure résistance mécanique. Toutefois, selon les besoins, on pourra envisager d'utiliser d'autres matériaux rigides, et ce, sans nécessiter de modifications substantielles de l'invention.

Dans un deuxième mode de réalisation du corps 110, celui-ci est fabriqué dans un matériau semi-rigide.

Dans un exemple, le corps 110 est fabriqué dans un polymère alvéolaire. Il pourra s'agir d'un polymère alvéolaire du type réticulé comme du polyéthylène (PEX) et/ou du polyuréthanne (PU).

Toutefois, selon les besoins, on pourra envisager d'utiliser d'autres matériaux semi-rigides, et ce, sans nécessiter de modifications substantielles de l'invention.

Dans un troisième mode de réalisation du corps 110, celui-ci est fabriqué ou revêtu d'un matériau qui absorbe et/ou amortit les chocs.

Dans un exemple, on choisit le matériau absorbant les chocs parmi : de la mousse de polyéthylène, du latex, des matières plastiques, de la mousse de caoutchouc ou similaires.

Toutefois, selon les besoins, on pourra envisager d'utiliser d'autres matériaux absorbant les chocs, et ce, sans nécessiter de modifications substantielles de l'invention.

Dans un quatrième mode de réalisation du corps 110, celui-ci présente une forme sensiblement complémentaire de celle de la portion de structure d'échafaudage 200.

Toujours sur la figure 2, le corps 110 s'étend longitudinalement le long d'un deuxième axe F entre une première ouverture d'extrémité 111 et une deuxième ouverture d'extrémité 112.

En pratique, la première ouverture d'extrémité 111 est opposée à la deuxième ouverture d'extrémité 112.

En outre, le corps 110 définit un volume intérieur 113 qui s'étend entre la première ouverture d'extrémité 111 et la deuxième ouverture d'extrémité 112.

En particulier, lorsque le dispositif de protection 100 est utilisé, le volume intérieur 113 du corps est conçu pour entourer au moins une partie de la portion de structure d'échafaudage 200 qui est située de part et d'autre de l'élément de liaison 230, dite portion intermédiaire adjacente 240, comme illustré sur la figure 1.

Comme illustré sur, la figure 2, la figure 3 et la figure 4, le corps 110 comprend en outre une paroi extérieure 114.

En pratique, la paroi extérieure 114 présente une surface extérieure sans arêtes ni coins.

De cette manière, si une collision survient entre un passant et le dispositif de protection 100, ce dernier ne causera pas ou peu de dommages corporels au passant, car la friction sera réduite.

Dans un exemple, la surface extérieure de la paroi extérieure 114 est une surface lisse.

Toujours dans l'invention, comme illustré sur la figure 2, la figure 3, la figure 4 et la figure 6, la paroi extérieure 114 définit une première ouverture de paroi 1140, une deuxième ouverture de paroi 1141 et au moins un segment de paroi.

En pratique, la première ouverture de paroi 1140 et la deuxième ouverture de paroi 1141 débouchent dans le volume intérieur 113.

En particulier, la première ouverture de paroi 1140 s'étend entre la première ouverture d'extrémité 111 et la deuxième ouverture d'extrémité 112.

Aussi, la première ouverture de paroi 1140 présente une largeur d'ouverture qui est conçue pour autoriser le passage d'au moins une partie du poteau d'échafaudage 210, 220 vers le volume intérieur 113.

De manière générale, la largeur d'ouverture de la première ouverture de paroi 1140 présente une forme sensiblement complémentaire à la forme de la paroi extérieure 114 du corps 110 du dispositif de protection 100.

Par ailleurs, la première ouverture de paroi 1140 est conçue pour empêcher le passage de l'élément de liaison 230 vers le volume intérieur 113.

Ainsi, lorsque le dispositif de protection 100 est utilisé, l'élément de liaison 230 ne peut traverser la première ouverture de paroi 1140.

Comme illustré sur la figure 2, la figure 3 et la figure 4, la deuxième ouverture de paroi 1141 s'étend transversalement à partir de la première ouverture de paroi 1140.

Dans un premier mode de réalisation de la deuxième ouverture de paroi 1141, celle-ci s'étend transversalement d'un seul côté à partir de la première ouverture de paroi 1140.

En pratique, on pourra utiliser le premier mode de réalisation lorsque l'élément de liaison 230 n'est pas centré par rapport au poteau d'échafaudage 210, 220.

Dans un deuxième mode de réalisation de la deuxième ouverture de paroi 1141, celle-ci s'étend transversalement à partir de la première ouverture de paroi 1140 de part et d'autre de la première ouverture de paroi 1140.

Dans un premier exemple du deuxième mode de réalisation de la deuxième ouverture de paroi 1141, la deuxième ouverture de paroi 1141 s'étend symétriquement de part et d'autre de la première ouverture de paroi 1140.

Dans un deuxième exemple du deuxième mode de réalisation de la deuxième ouverture de paroi 1141, la deuxième ouverture de paroi 1141 s'étend asymétriquement de part et d'autre de la première ouverture de paroi 1140.

En pratique, on pourra utiliser le deuxième mode de réalisation lorsque l'élément de liaison 230 est centré par rapport au poteau d'échafaudage 210, 220.

En outre, la deuxième ouverture de paroi 1141 présente une largeur d'ouverture qui est conçue pour autoriser le passage de l'élément de liaison 230 vers le volume intérieur 113.

Ainsi, lorsque le dispositif de protection 100 est utilisé, l'élément de liaison 230 peut traverser la deuxième ouverture de paroi 1141.

Dans l'invention, comme illustré sur la figure 4, la figure 5 et la figure 6, le segment de paroi s'étend entre, d'une part, l'une parmi la première ouverture d'extrémité 111 et la deuxième ouverture d'extrémité 112, dite ouverture de butée 111, 112, et d'autre part, le début de la deuxième ouverture de paroi transversale 1141.

En outre, le segment de paroi comprend au moins un premier élément de butée 115.

On entend par « élément de butée », une pièce mécanique qui est destinée à empêcher ou limiter le mouvement d'un organe mobile.

Dans l'exemple de la figure 4, la figure 5 et de la figure 6, l'élément de butée 115 empêche ou limite, par friction, la translation du dispositif de protection 100 le long du premier axe D de la portion de structure d'échafaudage 200.

En pratique, le segment de paroi présente une hauteur qui est conçue pour autoriser le maintien de l'élément de liaison 230 à l'intérieur du périmètre délimité par cette hauteur, dans le volume intérieur 113.

Dans un premier mode de réalisation du premier élément de butée 115, celui-ci est conçu et disposé dans le volume intérieur 113 sur une surface intérieure du segment de paroi.

Dans un deuxième mode de réalisation du premier élément de butée 115, celui-ci est conçu et disposé dans le volume intérieur 113 dans une surface intérieure du segment de paroi.

Dans un troisième mode de réalisation du premier élément de butée 115, celui-ci comprend une protubérance unique.

Comme illustré sur la figure 5, dans un quatrième mode de réalisation du premier élément de butée 115, celui-ci comprend une pluralité de protubérances.

Dans un cinquième mode de réalisation du premier élément de butée 115, celui-ci comprend une rainure unique.

Dans un sixième mode de réalisation du premier élément de butée 115, celui-ci comprend une pluralité de rainures.

Dans l'invention, le dispositif de protection 100 est conçu pour évoluer entre, d'une part, une première configuration de positionnement dans laquelle l'élément de liaison 230 se trouve sensiblement en face de la deuxième ouverture de paroi 1141 et que le deuxième axe F est sensiblement parallèle au premier axe D et d'autre part, une première configuration de verrouillage.

En pratique, dans la première configuration de positionnement, qui est conçue pour autoriser un déplacement du dispositif de protection 100 dans une direction sensiblement perpendiculaire au premier axe D, la première ouverture de paroi 1140 est conçue pour autoriser le passage de la portion intermédiaire adjacente 240 vers le volume intérieur 113 et la deuxième ouverture de paroi 1141 est conçue pour autoriser le passage de l'élément de liaison 230 vers le volume intérieur 113, de sorte que le volume intérieur 113 entoure au moins une partie de la portion intermédiaire adjacente 240 et l'élément de liaison 230.

Par ailleurs, dans la première configuration de verrouillage, qui est conçue pour autoriser un déplacement du dispositif de protection 100 dans une direction sensiblement parallèle au premier axe D, le premier élément de butée 115 est conçu pour arrêter, par friction, le déplacement du dispositif de protection 100 en entrant en contact avec l'élément de liaison 230, de sorte que l'élément de liaison 230 se trouve maintenu, dans le volume intérieur 113, à l'intérieur du périmètre délimité par la hauteur du segment de paroi et que l'élément de liaison 230 n'est plus être positionné sensiblement en face de la deuxième ouverture de paroi 1141.

Maintenant que nous avons décrit les caractéristiques du dispositif de protection 100, nous allons décrire son utilisation.

La figure 7, la figure 8 et la figure 9 illustrent un procédé de positionnement du dispositif de protection 100 sur la portion de structure d'échafaudage 200.

En pratique, le dispositif de protection 100 est conçu pour évoluer entre une première configuration de positionnement et une première configuration de verrouillage.

En particulier, dans une première étape, comme illustré sur la figure 7, la première configuration de positionnement débute lorsque l'élément de liaison 230 se trouve sensiblement en face de la deuxième ouverture de paroi 1141 et que le deuxième axe F est sensiblement parallèle au premier axe D.

Ensuite, dans une deuxième étape, comme illustré sur la figure 8, la première configuration de positionnement nécessite un déplacement du dispositif de protection 100 dans une direction sensiblement perpendiculaire au premier axe D.

Alors, dans une troisième étape, en réponse à ce déplacement, la portion intermédiaire adjacente 240 passe à travers la première ouverture de paroi 1140.

Puis, en même temps, dans la troisième étape, l'élément de liaison 230 passe à travers la deuxième ouverture de paroi 1141, et ce, jusqu'à ce que le volume intérieur 113 entoure au moins une partie de la portion intermédiaire adjacente 240.

Ainsi, à la fin de la première configuration de positionnement, le poteau d'échafaudage 210, 220 et l'élément de liaison 230 sont logés dans le volume intérieur 113.

Par ailleurs, la première configuration de verrouillage débute lorsque le volume intérieur 113 entoure au moins une partie de portion intermédiaire adjacente 240.

Ensuite, dans une quatrième étape, comme illustré sur la figure 9, la première configuration de verrouillage nécessite un déplacement du dispositif de protection 100 dans une direction sensiblement parallèle au premier axe D, dite direction d'avancement.

Alors, en réponse à ce déplacement, l'élément de liaison 230 n'est plus positionné sensiblement en face de la deuxième ouverture de paroi 1141 et l'élément de liaison 230 vient en butée, par friction, contre le premier élément de butée 115, verrouillant ainsi le dispositif de protection 100.

Dans un mode de réalisation particulier du premier élément de butée 115, celui-ci présente une surface en biseau qui, dans la première configuration de verrouillage, est conçue pour guider en coulissement l'élément de liaison 230.

Dans un premier exemple du premier élément de butée 115, celui-ci définit un biseau droit.

Dans un deuxième exemple du premier élément de butée 115, celui-ci définit un biseau incurvé.

En pratique, la section transversale du biseau augmente progressivement à mesure que l'on déplace le dispositif de protection 100 dans la direction d'avancement.

De cette manière, la surface en biseau du premier élément de butée 115 empêche progressivement tout jeu radial de l'élément de liaison 230.

Comme illustré sur la figure 5, dans une mise en œuvre particulière du mode de réalisation particulier du premier élément de butée 115, celui-ci est pourvu d'au moins un épaulement de fin de course 117 qui est disposé à une extrémité de la surface en biseau et qui est conçu pour intercepter l'élément de liaison 230.

Dans un exemple de cette mise en œuvre particulière du mode de réalisation particulier du premier élément de butée 115, l'épaulement de fin de course 117 fait saillie depuis la surface en biseau.

Ainsi, à la fin de la première configuration de verrouillage, le dispositif de protection 100 est agencé de sorte qu'un passant ne peut entrer en contact direct avec l'élément de liaison 230, limitant ainsi tout risque de dommages corporels.

Ensuite, pour retirer le dispositif de protection 100 de la portion de structure d'échafaudage 200, par exemple en fin de chantier, il suffit de réaliser la première étape, la deuxième étape, la troisième étape et la quatrième étape, dans le sens inverse, de manière à faire passer le dispositif de protection 100 de la première configuration de verrouillage à la première configuration de positionnement.

Dans un premier mode de réalisation de l'invention, on prévoit d'assembler le dispositif de protection 100 avec un deuxième dispositif de protection 100 distinct.

Dans ce cas, le segment de paroi comprend en outre un deuxième élément de butée 116 qui est conçu et disposé au niveau de la surface extérieure du segment de paroi.

Dans une première mise en œuvre du premier mode de réalisation de l'invention, le deuxième élément de butée 116 est conçu et disposé sur une surface extérieure du segment de paroi.

Dans une deuxième mise en œuvre du premier mode de réalisation de l'invention, le deuxième élément de butée 116, similaire au premier élément de butée 115, est conçu et disposé dans une surface extérieure du segment de paroi.

Dans une troisième mise en œuvre du premier mode de réalisation de l'invention, le deuxième élément de butée 116 présente une surface en biseau qui, dans la première configuration de verrouillage, est conçue pour guider en coulissement une surface intérieure d'un segment de paroi du deuxième dispositif de protection 100, dépourvue d'élément de butée, autour de la surface extérieure du segment de butée du premier dispositif de protection 100 et venir en butée, par friction, contre le deuxième élément de butée 116.

Dans un deuxième mode de réalisation de l'invention, non illustré, on prévoit une autre manière de positionner le dispositif de protection 100 sur la portion de structure d'échafaudage 200.

Dans ce cas, le premier élément de butée 115 comprend en outre un couvercle et un élément de rappel (p. ex., un ressort hélicoïdal) qui sont reliés l'un à l'autre.

En pratique, le couvercle est conçu pour être mobile en rotation autour d'un axe sensiblement perpendiculaire au deuxième axe F entre une position de fermeture et une position escamotée, l'élément de rappel étant conçu pour ramener le couvercle dans la position de fermeture.

En particulier, dans la position de fermeture, le couvercle est conçu pour obturer l'ouverture de butée 111, 112.

En outre, dans la position escamotée, le couvercle est conçu pour se déplacer en direction de l'extrémité qui est distale à l'ouverture de butée 111, 112, et est conçu pour ne pas obturer complètement l'ouverture de butée 111, 112.

Dans le deuxième mode de réalisation de l'invention, le dispositif de protection 100 est en outre conçu pour évoluer entre, d'une part, une deuxième configuration de positionnement dans laquelle au moins une partie saillante de l'élément de liaison 230 se trouve au-dessus et en contact avec le couvercle et que le deuxième axe F est sensiblement incliné par rapport au premier axe D, et d'autre part, une deuxième configuration de verrouillage, selon le procédé décrit ci-dessous.

En pratique, dans la deuxième configuration de positionnement, qui est conçue pour autoriser un déplacement du dispositif de protection 100 selon la combinaison d'un mouvement de translation dans une direction sensiblement parallèle au premier axe D et d'un mouvement de translation dans une direction sensiblement perpendiculaire au premier axe D, la première ouverture de paroi 1140 est conçue pour autoriser le passage de la portion intermédiaire adjacente 240 vers le volume intérieur 113 et l'ouverture de butée 111, 112 est conçue pour autoriser le passage de l'élément de liaison 230 vers le volume intérieur 113, de manière à déplacer le couvercle vers la position escamotée, de sorte que le volume intérieur 113 entoure au moins une partie de la portion intermédiaire adjacente 240.

Par ailleurs, dans la deuxième configuration de verrouillage, qui est conçue pour autoriser un déplacement de l'extrémité distale à l'ouverture de butée 111, 112 dans une direction sensiblement parallèle au premier axe D, le premier élément de butée 115 est conçu pour arrêter, par friction, le déplacement du dispositif de protection 100 en entrant en contact avec l'élément de liaison 230, de sorte que l'élément de liaison 230 n'est pas positionné en face de la deuxième ouverture de paroi 1141.

Dans une première étape du procédé, la deuxième configuration de positionnement débute lorsqu'au moins une partie saillante de l'élément de liaison 230 se trouve au-dessus et en contact avec le couvercle et que le deuxième axe F est sensiblement incliné par rapport au premier axe D.

Ensuite, dans une deuxième étape, la deuxième configuration de positionnement nécessite un déplacement du dispositif de protection 100 qui est constitué d'une combinaison d'un mouvement de translation dans une direction sensiblement parallèle au premier axe D et d'un mouvement de translation dans une direction sensiblement perpendiculaire au premier axe D.

Dit autrement, on déplace le dispositif de protection 100 en direction de la portion de structure d'échafaudage 200 selon une succession de mouvements de translation qui sont tantôt parallèles au premier axe D et tantôt perpendiculaires au premier axe D.

Alors, dans une troisième étape, en réponse à ce déplacement, la portion intermédiaire adjacente 240 passe à travers la première ouverture de paroi 1140.

Puis, en même temps, dans la troisième étape, l'élément de liaison 230 passe à travers l'ouverture de butée 111, 112 de manière à déplacer le couvercle vers la position escamotée, et ce, jusqu'à ce que le volume intérieur 113 entoure au moins une partie de la portion intermédiaire adjacente 240.

Ainsi, à la fin de la deuxième configuration de positionnement, le poteau d'échafaudage 210, 220 et l'élément de liaison 230 sont logés dans le volume intérieur 113.

Par ailleurs, la deuxième configuration de verrouillage débute lorsque le volume intérieur 113 entoure au moins une partie de la portion intermédiaire adjacente 240.

Ensuite, dans une quatrième étape, la deuxième configuration de verrouillage nécessite un déplacement de l'extrémité qui est distale à l'ouverture de butée 111, 112 dans une direction sensiblement parallèle au premier axe D.

Alors, en réponse à ce déplacement, l'élément de liaison 230 n'est pas positionné en face de la deuxième ouverture de paroi 1141 et l'élément de liaison 230 vient en butée, par friction, contre le premier élément de butée 115, verrouillant ainsi le dispositif de protection 100.

Ainsi, à la fin de la deuxième configuration de verrouillage, le dispositif de protection 100 est agencé de sorte qu'un passant ne peut entrer en contact direct avec l'élément de liaison 230, limitant ainsi tout risque de dommages corporels.

Ensuite, pour retirer le dispositif de protection 100 de la portion de structure d'échafaudage 200, par exemple en fin de chantier, il suffit de réaliser la première étape, la deuxième étape, la troisième étape et la quatrième étape, dans le sens inverse, de manière à faire passer le dispositif de protection 100 de la deuxième configuration de verrouillage à la deuxième configuration de positionnement.

Dans un troisième mode de réalisation de l'invention, on prévoit d'utiliser le dispositif de protection 100 pour recevoir et maintenir au moins un élément de support (p. ex. un support de panneau publicitaire ou un support d'éclairage).

Dans ce cas, le dispositif de protection 100 comprend une première partie de couplage par cavité-saillie qui est conçue pour être couplée amovible, par couplage de cavité-saillie, à une deuxième partie de couplage par cavité-saillie.

Dans une première mise en œuvre du troisième mode de réalisation, la première partie de couplage par cavité-saillie est une cavité.

En pratique, la cavité est au moins un élément parmi une encoche, un trou, une ouverture, une fente, une rainure, une motte, une chambre, et les combinaisons de ceux-ci.

Par ailleurs, dans ce cas, la deuxième partie de couplage par cavité-saillie est une saillie, telle une broche ou un ergot, qui est disposée sur l'élément de support.

Dans un premier exemple de la première partie de couplage par cavité-saillie, comme illustré sur la figure 10, la cavité est une rainure périphérique extérieure 120.

Dans ce cas, comme illustré sur la figure 10, la rainure périphérique extérieure 120 s'étend sur tout ou partie de la surface extérieure de la paroi extérieure 114 entre les bords de la première ouverture de paroi 1140.

En pratique, la rainure périphérique extérieure 120 est conçue pour, recevoir, guider et y faire reposer des bras de support de l'élément de support.

En particulier, les bras de support de l'élément de support présentent à leurs extrémités libres au moins une partie terminale qui est courbée de façon convexe.

Par ailleurs, les bords de la première ouverture de paroi 1140 sont conçus sur leur long de sorte que chaque partie terminale courbée puisse y être maintenue par clipsage.

Dans un mode de réalisation particulier, comme illustré sur la figure 10, le dispositif de protection 100 comprend en outre au moins une partie en saillie qui est présentée sous la forme d'un ergot de butée 130.

En pratique, l'ergot de butée 130 est disposé le long des bords de la première ouverture de paroi 1140, de sorte que les parties terminales courbées des bras de support de l'élément de support puissent y venir en butée.

Dans un deuxième exemple de la première partie de couplage par cavité-saillie, comme illustré sur la figure 10, la cavité est une encoche 140.

Dans l'exemple de la figure 10, l'encoche 140 s'étend verticalement et horizontalement sur tout ou partie de la paroi extérieure 114 du dispositif de protection 100.

Toutefois, selon les besoins, on pourra envisager que l'encoche 140 s'étende suivant d'autres directions, et ce, sans nécessiter de modifications substantielles de l'invention.

Dans une deuxième mise en œuvre du troisième mode de réalisation, la première partie de couplage par cavité-saillie est une saillie, telle une broche ou un ergot.

Dans ce cas, la deuxième partie de couplage par cavité-saillie est une cavité qui est formée sur l'élément de support.

Nous avons décrit et illustré l'invention. Toutefois, l'invention ne se limite pas aux formes de réalisations que nous avons présentées. En effet, de nombreuses combinaisons des variantes, alternatives, modes de réalisation et mises en œuvre, peuvent être envisagées dans le cadre des revendications jointes. Ainsi, un expert du domaine peut déduire d'autres variantes, alternatives, modes de réalisation et mises en œuvre, à la lecture de la description et des figures annexées et en fonction des contraintes économiques, ergonomiques, dimensionnelles à respecter.

L'invention peut faire l'objet de nombreuses variantes et applications autres que celles décrites ci-dessus. En particulier, sauf indication contraire, les différentes caractéristiques structurelles et fonctionnelles de chaque mise en œuvre particulière décrite ci-dessus ne doivent pas être considérées comme combinées et/ou étroitement et/ou inextricablement liées les unes aux autres, mais, au contraire, comme de simples juxtapositions. En outre, les caractéristiques structurelles et/ou fonctionnelles des différents modes de réalisation décrits ci-dessus peuvent faire l'objet en tout ou partie de toute juxtaposition différente ou de toute combinaison différente, dans le cadre des revendications jointes.

## Revendications

1. Dispositif de protection (100) conçu pour recevoir de façon amovible au moins une portion de structure d'échafaudage (200) qui s'étend longitudinalement le long d'un premier axe, D, la portion de structure d'échafaudage (200) comprenant au moins un poteau d'échafaudage (210, 220) et au moins un élément de liaison (230) fixé au poteau d'échafaudage (210, 220), l'élément de liaison (230) faisant saillie depuis le poteau d'échafaudage (210, 220),
le dispositif de protection (100) comprenant un corps (110) qui s'étend longitudinalement le long d'un deuxième axe, F, entre une première ouverture d'extrémité (111) et une deuxième ouverture d'extrémité (112) qui est opposée à la première ouverture d'extrémité (111), le corps (110) définissant un volume intérieur (113) qui s'étend entre la première ouverture d'extrémité (111) et la deuxième ouverture d'extrémité (112), le volume intérieur (113) étant en outre conçu pour entourer au moins une partie de la portion de structure d'échafaudage (200) qui est située de part et d'autre de l'élément de liaison (230), dite portion intermédiaire adjacente (240), le corps (110) comprenant en outre une paroi extérieure (114) qui présente une surface extérieure sans arêtes ni coins et qui définit une première ouverture de paroi (1140), une deuxième ouverture de paroi (1141) et au moins un segment de paroi,
- la première ouverture de paroi (1140) débouchant dans le volume intérieur (113) et s'étendant entre la première ouverture d'extrémité (111) et la deuxième ouverture d'extrémité (112), la première ouverture de paroi (1140) présentant une largeur d'ouverture qui est conçue pour autoriser le passage d'au moins une partie du poteau d'échafaudage (210, 220) vers le volume intérieur (113) et pour empêcher le passage de l'élément de liaison (230) vers le volume intérieur (113),
- la deuxième ouverture de paroi (1141) débouchant dans le volume intérieur (113) et s'étendant transversalement à partir de la première ouverture de paroi (1140), la deuxième ouverture de paroi (1141) présentant une largeur d'ouverture qui est conçue pour autoriser le passage de l'élément de liaison (230) vers le volume intérieur (113),
- le segment de paroi s'étendant entre, d'une part, l'une parmi la première ouverture d'extrémité (111) et la deuxième ouverture d'extrémité (112), dite ouverture de butée (111, 112), et d'autre part, le début de la deuxième ouverture de paroi transversale (1141), le segment de paroi comprenant, au moins un premier élément de butée (115), le segment de paroi présentant une hauteur qui est conçue pour autoriser le maintien de l'élément de liaison (230) à l'intérieur du périmètre délimité par cette hauteur, dans le volume intérieur (113),
dans lequel,
- le dispositif de protection (100) est conçu pour évoluer entre, d'une part, une première configuration de positionnement dans laquelle l'élément de liaison (230) se trouve sensiblement en face de la deuxième ouverture de paroi (1141) et que le deuxième axe, F, est sensiblement parallèle au premier axe, D, et d'autre part, une première configuration de verrouillage,
- dans la première configuration de positionnement, qui est conçue pour autoriser un déplacement du dispositif de protection (100) dans une direction sensiblement perpendiculaire au premier axe, D, la première ouverture de paroi (1140) est conçue pour autoriser le passage de la portion intermédiaire adjacente (240) vers le volume intérieur (113) et la deuxième ouverture de paroi (1141) est conçue pour autoriser le passage de l'élément de liaison (230) vers le volume intérieur (113), de sorte que le volume intérieur (113) entoure au moins une partie de la portion intermédiaire adjacente (240) et l'élément de liaison (230),
- dans la première configuration de verrouillage, qui est conçue pour autoriser un déplacement du dispositif de protection (100) dans une direction sensiblement parallèle au premier axe, D, le premier élément de butée (115) est conçu pour arrêter, par friction, le déplacement du dispositif de protection (100) en entrant en contact avec l'élément de liaison (230), de sorte que l'élément de liaison (230) se trouve maintenu, dans le volume intérieure (113), à l'intérieur du périmètre délimité par la hauteur du segment de paroi et que l'élément de liaison (230) n'est plus être positionné sensiblement en face de la deuxième ouverture de paroi (1141).

2. Dispositif de protection (100) selon la revendication 1, dans lequel le premier élément de butée (115) est conçu et disposé sur ou dans une surface intérieure du segment de paroi, le premier élément de butée (115) présentant une surface en biseau qui, dans la première configuration de verrouillage, est conçue pour guider en coulissement l'élément de liaison (230).

3. Dispositif de protection (100) selon les revendications 1 à 2, dans lequel le segment de paroi comprend en outre un deuxième élément de butée (116), le deuxième élément de butée (116) étant conçu et disposé sur ou dans une surface extérieure du segment de paroi et présentant une surface en biseau, qui, dans la première configuration de verrouillage, est conçue pour guider en coulissement une surface intérieure d'un segment de paroi d'un autre dispositif de protection (100), dépourvu d'élément de butée, autour de la surface extérieure du segment de paroi et venir en butée, par friction, contre le deuxième élément de butée (116).

4. Dispositif de protection (100) selon l'une quelconque des revendications 2 à 3, dans lequel le premier élément de butée (115), comprend une protubérance unique ou une pluralité de protubérances.

5. Dispositif de protection (100) selon l'une quelconque des revendications 2 à 4, dans lequel le premier élément de butée (115), comprend une rainure unique ou une pluralité de rainures.

6. Dispositif de protection (100) selon l'une quelconque des revendications 2 à 5, dans lequel le premier élément de butée (115) est pourvu d'un épaulement de fin de course (117) qui est situé à une extrémité de la surface en biseau et qui fait saillie depuis la surface en biseau, l'épaulement de fin de course (117) étant conçu pour intercepter l'élément de liaison (230).

7. Dispositif de protection (100) selon l'une quelconque des revendications 1 à 6, dans lequel le premier élément de butée (115) comprend en outre un couvercle et un élément de rappel,
- le couvercle étant conçu pour être mobile en rotation autour d'un axe sensiblement perpendiculaire au deuxième axe, F, entre une position de fermeture et une position escamotée,
- dans la position de fermeture, le couvercle est conçu pour obturer l'ouverture de butée (111, 112),
- dans la position escamotée, le couvercle est conçu pour se déplacer en direction de l'extrémité qui est distale à l'ouverture de butée (111, 112),
- l'élément de rappel étant relié au couvercle et conçu pour ramener le couvercle dans la position de fermeture,
et dans lequel,
le dispositif de protection (100) est en outre conçu pour évoluer entre, d'une part, une deuxième configuration de positionnement dans laquelle au moins une partie saillante de l'élément de liaison (230) se trouve au-dessus et en contact avec le couvercle et que le deuxième axe, F, est sensiblement incliné par rapport au premier axe, D, et d'autre part, une deuxième configuration de verrouillage,
- dans la deuxième configuration de positionnement, qui est conçue pour autoriser un déplacement du dispositif de protection (100) selon la combinaison d'un mouvement de translation dans une direction sensiblement parallèle au premier axe, D, et d'un mouvement de translation dans une direction sensiblement perpendiculaire au premier axe, D, la première ouverture de paroi (1140) est conçue pour autoriser le passage de la portion intermédiaire adjacente (240) vers le volume intérieur (113) et l'ouverture de butée (111, 112) est conçue pour autoriser le passage de l'élément de liaison (230) vers le volume intérieur (113), de manière à déplacer le couvercle vers la position escamotée, de sorte que le volume intérieur (113) entoure au moins une partie de la portion intermédiaire adjacente (240),
- dans la deuxième configuration de verrouillage, qui est conçue pour autoriser un déplacement de l'extrémité distale à l'ouverture de butée (111, 112) dans une direction sensiblement parallèle au premier axe, D,
le premier élément de butée (115) est conçu pour arrêter, par friction, le déplacement du dispositif de protection (100) en entrant en contact avec l'élément de liaison (230), de sorte que l'élément de liaison (230) n'est pas positionné en face de la deuxième ouverture de paroi (1141).

8. Dispositif de protection (100) selon l'une quelconque des revendications 1 à 7, comprenant en outre au moins une première partie de couplage par cavité-saillie qui est conçue pour être couplée amovible, par couplage de cavité-saillie, à une deuxième partie de couplage par cavité-saillie.

9. Dispositif de protection (100) selon la revendication 8, dans lequel,
- la première partie de couplage par cavité-saillie est une rainure périphérique extérieure (120) qui s'étend sur la surface extérieure de la paroi extérieure (114) entre les bords de la première ouverture de paroi (1140), la rainure périphérique extérieure (120) étant conçue pour recevoir, guider et y faire reposer des bras de support d'au moins un élément de support qui présentent à leurs extrémités libres au moins une partie terminale courbée de façon convexe, et
- les bords de la première ouverture de paroi (1140) sont conçus sur leur long, de sorte que chaque partie terminale courbée puisse y être maintenue par clipsage.

10. Dispositif de protection (100) selon la revendication 9, comprenant en outre au moins un ergot de butée (130) qui est disposé le long des bords de la première ouverture de paroi (1140) de sorte que les parties terminales courbées des bras de support de l'élément de support puissent y venir en butée.

## Patentansprüche

1. Schutzvorrichtung (100) zur lösbaren Aufnahme mindestens eines Gerüstbauteils (200), der sich längs entlang einer ersten Achse D erstreckt, wobei der Gerüstbauteil (200) mindestens einen Gerüstpfosten (210, 220) und mindestens ein an dem Gerüstpfosten (210, 220) befestigtes Verbindungselement (230) umfasst, wobei das Verbindungselement (230) von dem Gerüstpfosten (210, 220) vorsteht,
wobei die Schutzvorrichtung (100) einen Körper (110) umfasst, der sich längs entlang einer zweiten Achse F zwischen einer ersten Endöffnung (111) und einer zweiten Endöffnung (112), die der ersten Endöffnung (111) gegenüberliegt, erstreckt, wobei der Körper (110) einen Innenraum (113) definiert, der sich zwischen der ersten Endöffnung (111) und der zweiten Endöffnung (112) erstreckt, wobei der Innenraum (113) ferner dazu ausgelegt ist, mindestens einen Teil des Gerüstbauteils (200) zu umgeben, der sich beiderseits des Verbindungselements (230) befindet, bezeichnet als angrenzender Zwischenanteil (240), wobei der Körper (110) ferner eine Außenwand (114) umfasst, die eine Außenfläche ohne Kanten und Ecken aufweist und die eine erste Wandöffnung (1140), eine zweite Wandöffnung (1141) und mindestens ein Wandsegment definiert,
- wobei die erste Wandöffnung (1140) in den Innenraum (113) mündet und sich zwischen der ersten Endöffnung (111) und der zweiten Endöffnung (112) erstreckt, wobei die erste Wandöffnung (1140) eine Öffnungsbreite aufweist, die dazu ausgelegt ist, den Durchgang mindestens eines Teils des Gerüstpfostens (210, 220) in den Innenraum (113) zu gestatten und den Durchgang des Verbindungselements (230) in den Innenraum (113) zu verhindern,
- wobei die zweite Wandöffnung (1141) in den Innenraum (113) mündet und sich quer ab der ersten Wandöffnung (1140) erstreckt, wobei die zweite Wandöffnung (1141) eine Öffnungsbreite aufweist, die dazu ausgelegt ist, den Durchgang des Verbindungselements (230) zum Innenraum (113) zu gestatten,
- wobei sich das Wandsegment zwischen einerseits einer von der ersten Endöffnung (111) und der zweiten Endöffnung (112), bezeichnet als Anschlagöffnung (111, 112), und andererseits dem Anfang der zweiten Querwandöffnung (1141) erstreckt, wobei das Wandsegment mindestens ein erstes Anschlagelement (115) umfasst, wobei das Wandsegment eine Höhe aufweist, die dazu ausgelegt ist, das Halten des Verbindungselements (230) innerhalb des durch diese Höhe begrenzten Umfangs im Innenraum (113) zu gestatten,
wobei
- die Schutzvorrichtung (100) dazu ausgelegt ist, sich zwischen einerseits einer ersten Positionierungskonfiguration, in der sich das Verbindungselement (230) im Wesentlichen gegenüber der zweiten Wandöffnung (1141) befindet und die zweite Achse F im Wesentlichen parallel zur ersten Achse D verläuft, und andererseits einer ersten Verriegelungskonfiguration zu bewegen,
- in der ersten Positionierungskonfiguration, die dazu ausgelegt ist, eine Verlagerung der Schutzvorrichtung (100) in einer Richtung im Wesentlichen senkrecht zur ersten Achse D zu gestatten, die erste Wandöffnung (1140) dazu ausgelegt ist, den Durchgang des angrenzenden Zwischenabschnitts (240) zum Innenraum (113) zu gestatten, und die zweite Wandöffnung (1141) dazu ausgelegt ist, den Durchgang des Verbindungselements (230) zum Innenraum (113) zu gestatten, so dass der Innenraum (113) mindestens einen Teil des angrenzenden Zwischenabschnitts (240) und das Verbindungselement (230) umgibt,
- in der ersten Verriegelungskonfiguration, die dazu ausgelegt ist, eine Verlagerung der Schutzvorrichtung (100) in einer Richtung im Wesentlichen parallel zur ersten Achse D zu gestatten, das erste Anschlagelement (115) dazu ausgelegt ist, die Verlagerung der Schutzvorrichtung (100) durch Reibung zu stoppen, indem es mit dem Verbindungselement (230) in Kontakt kommt, so dass das Verbindungselement (230) im Innenraum (113) innerhalb des durch die Höhe des Wandsegments begrenzten Umfangs gehalten wird und das Verbindungselement (230) nicht mehr im Wesentlichen gegenüber der zweiten Wandöffnung (1141) positioniert ist.

2. Schutzvorrichtung (100) nach Anspruch 1, wobei das erste Anschlagelement (115) auf oder in einer Innenfläche des Wandsegments ausgelegt und angeordnet ist, wobei das erste Anschlagelement (115) eine abgeschrägte Fläche aufweist, die in der ersten Verriegelungskonfiguration dazu ausgelegt ist, das Verbindungselement (230) gleitend zu führen.

3. Schutzvorrichtung (100) nach den Ansprüchen 1 bis 2, wobei das Wandsegment ferner ein zweites Anschlagelement (116) umfasst, wobei das zweite Anschlagelement (116) auf oder in einer Außenfläche des Wandsegments ausgelegt und angeordnet ist und eine abgeschrägte Fläche aufweist, die in der ersten Verriegelungskonfiguration dazu ausgelegt ist, eine Innenfläche eines Wandsegments einer anderen Schutzvorrichtung (100) ohne Anschlagelement um die Außenfläche des Wandsegments herum gleitend zu führen und am zweiten Anschlagelement (116) reibschlüssig in Anlage zu kommen.

4. Schutzvorrichtung (100) nach einem der Ansprüche 2 bis 3, wobei das erste Anschlagelement (115) einen einzigen Vorsprung oder eine Vielzahl von Vorsprüngen umfasst.

5. Schutzvorrichtung (100) nach einem der Ansprüche 2 bis 4, wobei das erste Anschlagelement (115) eine einzige Nut oder eine Vielzahl von Nuten umfasst.

6. Schutzvorrichtung (100) nach einem der Ansprüche 2 bis 5, wobei das erste Anschlagelement (115) mit einer Endanschlagschulter (117) versehen ist, die sich an einem Ende der abgeschrägten Fläche befindet und die von der abgeschrägten Fläche vorsteht, wobei die Endanschlagschulter (117) dazu ausgelegt ist, das Verbindungselement (230) abzufangen.

7. Schutzvorrichtung (100) nach einem der Ansprüche 1 bis 6, wobei das erste Anschlagelement (115) ferner eine Abdeckung und ein Rückstellelement umfasst,
- wobei die Abdeckung dazu ausgelegt ist, um eine zur zweiten Achse F im Wesentlichen senkrechte Achse zwischen einer Schließstellung und einer versenkten Stellung rotationsbeweglich zu sein,
- die Abdeckung in der Schließstellung dazu ausgelegt ist, die Anschlagöffnung (111, 112) zu verschließen,
- die Abdeckung in der versenkten Stellung dazu ausgelegt ist, sich in Richtung des Endes zu verlagern, das zur Anschlagöffnung (111, 112) distal ist,
- das Rückstellelement mit der Abdeckung verbunden und dazu ausgelegt ist, die Abdeckung in die Schließstellung zurückzuführen,
und wobei
die Schutzvorrichtung (100) ferner dazu ausgelegt ist, sich zwischen einerseits einer zweiten Positionierungskonfiguration, in der sich mindestens ein vorstehender Teil des Verbindungselements (230) über der Abdeckung befindet und mit dieser in Kontakt steht und die zweite Achse F in Bezug auf die erste Achse D im Wesentlichen geneigt ist, und andererseits einer zweiten Verriegelungskonfiguration zu bewegen,
- in der zweiten Positionierungskonfiguration, die dazu ausgelegt ist, eine Verlagerung der Schutzvorrichtung (100) gemäß der Kombination einer Translationsbewegung in einer Richtung, die im Wesentlichen parallel zur ersten Achse D ist, und einer Translationsbewegung in einer Richtung, die im Wesentlichen senkrecht zur ersten Achse D ist, zu gestatten, die erste Wandöffnung (1140) dazu ausgelegt ist, den Durchgang des angrenzenden Zwischenabschnitts (240) zum Innenraum (113) zu gestatten, und die Anschlagöffnung (111, 112) dazu ausgelegt ist, den Durchgang des Verbindungselements (230) zum Innenraum (113) derart zu gestatten, dass die Abdeckung in die versenkte Stellung verlagert wird, so dass der Innenraum (113) mindestens einen Teil des angrenzenden Zwischenabschnitts (240) umgibt,
- in der zweiten Verriegelungskonfiguration, die dazu ausgelegt ist, eine Verlagerung des zur Anschlagöffnung (111, 112) distalen Endes in einer Richtung im Wesentlichen parallel zur ersten Achse D zu gestatten,
das erste Anschlagelement (115) dazu ausgelegt ist, die Verlagerung der Schutzvorrichtung (100) durch Reibung zu stoppen, indem es mit dem Verbindungselement (230) in Kontakt kommt, so dass das Verbindungselement (230) nicht gegenüber der zweiten Wandöffnung (1141) positioniert ist.

8. Schutzvorrichtung (100) nach einem der Ansprüche 1 bis 7, die ferner mindestens einen ersten Nut-Feder-Kopplungsteil umfasst, der dazu ausgelegt ist, durch Nut-Feder-Kopplung lösbar mit einem zweiten Nut-Feder-Kopplungsteil gekoppelt zu sein.

9. Schutzvorrichtung (100) nach Anspruch 8, wobei
- der erste Nut-Feder-Kopplungsteil eine äußere Umfangsnut (120) ist, die sich an der Außenfläche der Außenwand (114) zwischen den Rändern der ersten Wandöffnung (1140) erstreckt, wobei die äußere Umfangsnut (120) dazu ausgelegt ist, Tragarme mindestens eines Tragelements aufzunehmen, zu führen und dort abzulegen, die an ihren freien Enden mindestens einen konvex gebogenen terminalen Abschnitt aufweisen, und
- die Ränder der ersten Wandöffnung (1140) entlang ihrer Länge dazu ausgebildet sind, dass jeder gebogene terminale Abschnitt darin eingeklemmt gehalten werden kann.

10. Schutzvorrichtung (100) nach Anspruch 9, die ferner mindestens einen Anschlagzapfen (130) umfasst, der entlang der Ränder der ersten Wandöffnung (1140) derart angeordnet ist, dass die gebogenen terminalen Abschnitte der Tragarme des Tragelements daran zur Anlage kommen können.

## Claims

1. A protective device (100) designed to removably receive at least one scaffolding structure portion (200) that extends longitudinally along a first axis, D, the scaffolding structure portion (200) comprising at least one scaffolding pole (210, 220) and at least one connecting element (230) fixed to the scaffolding pole (210, 220), the connecting element (230) protruding from the scaffolding pole (210, 220),
the protective device (100) comprising a body (110) which extends longitudinally along a second axis, F, between a first end aperture (111) and a second end aperture (112) which is opposite to the first end aperture (111), the body (110) defining an interior volume (113) which extends between the first end aperture (111) and the second end aperture (112), the interior volume (113) being further designed to surround at least part of the scaffolding structure portion (200) which is located on either side of the connecting element (230), called adjacent intermediate portion (240), the body (110) further comprising an external wall (114) which has an external surface without ridges or corners and which defines a first wall aperture (1140), a second wall aperture (1141) and at least one wall segment,
- the first wall aperture (1140) opening out into the interior volume (113) and extending between the first end aperture (111) and the second end aperture (112), the first wall aperture (1140) having an opening width which is designed to allow the passage of at least part of the scaffolding pole (210, 220) towards the interior volume (113) and to prevent the passage of the connecting element (230) towards the interior volume (113),
- the second wall aperture (1141) opening out into the interior volume (113) and extending transversely from the first wall aperture (1140), the second wall aperture (1141) having an opening width which is designed to allow the passage of the connecting element (230) towards the interior volume (113),
- the wall segment extending between, on the one hand, one among the first end aperture (111) and the second end aperture (112), called abutment aperture (111, 112), and on the other hand, the start of the second transverse wall aperture (1141), the wall segment comprising at least a first abutment element (115), the wall segment having a height which is designed to allow holding the connecting element (230) inside the perimeter delimited by this height, in the interior volume (113),
wherein,
- the protective device (100) is designed to move between, on the one hand, a first positioning configuration in which the connecting element (230) is located substantially facing the second wall aperture (1141) and the second axis, F, is substantially parallel to the first axis, D, and on the other hand, a first locking configuration,
- in the first positioning configuration, which is designed to allow a displacement of the protective device (100) in a direction substantially perpendicular to the first axis, D, the first wall aperture (1140) is designed to allow the passage of the adjacent intermediate portion (240) towards the interior volume (113) and the second wall aperture (1141) is designed to allow the passage of the connecting element (230) towards the interior volume (113), so that the interior volume (113) surrounds at least part of the adjacent intermediate portion (240) and the connecting element (230),
- in the first locking configuration, which is designed to allow a displacement of the protective device (100) in a direction substantially parallel to the first axis, D, the first abutment element (115) is designed to stop, by friction, the displacement of the protective device (100) by coming into contact with the connecting element (230), so that the connecting element (230) is held, in the interior volume (113), within the perimeter delimited by the height of the wall segment and so that the connecting element (230) is no longer positioned substantially facing the second wall aperture (1141).

2. The protective device (100) according to claim 1, wherein the first abutment element (115) is designed and disposed on or in an internal surface of the wall segment, the first abutment element (115) having a beveled surface which, in the first locking configuration, is designed to slidably guide the connecting element (230).

3. The protective device (100) according to claims 1 to 2, wherein the wall segment further comprises a second abutment element (116), the second abutment element (116) being designed and disposed on or in an external surface of the wall segment and having a beveled surface which, in the first locking configuration, is designed to slidably guide an internal surface of a wall segment of another protective device (100), devoid of an abutment element, around the external surface of the wall segment and to abut, by friction, against the second abutment element (116).

4. The protective device (100) according to any one of claims 2 to 3, wherein the first abutment element (115) comprises a single protuberance or a plurality of protuberances.

5. The protective device (100) according to any one of claims 2 to 4, wherein the first abutment element (115) comprises a single groove or a plurality of grooves.

6. The protective device (100) according to any one of claims 2 to 5, wherein the first abutment element (115) is provided with an end-of-travel shoulder (117) which is located at one end of the beveled surface and which protrudes from the beveled surface, the end-of-travel shoulder (117) being designed to intercept the connecting element (230).

7. The protective device (100) according to any one of claims 1 to 6, wherein the first abutment element (115) further comprises a cover and a return element,
- the cover being designed to be movable in rotation about an axis substantially perpendicular to the second axis, F, between a closed position and a retracted position,
- in the closed position, the cover is designed to obturate the abutment aperture (111, 112),
- in the retracted position, the cover is designed to move in the direction of the end which is distal to the abutment aperture (111, 112),
- the return element being connected to the cover and designed to return the cover to the closed position,
and wherein,
the protective device (100) is further designed to move between, on the one hand, a second positioning configuration in which at least a protruding part of the connecting element (230) is located above and in contact with the cover and the second axis, F, is substantially inclined relative to the first axis, D, and on the other hand, a second locking configuration,
- in the second positioning configuration, which is designed to allow a displacement of the protective device (100) according to the combination of a translational movement in a direction substantially parallel to the first axis, D, and of a translational movement in a direction substantially perpendicular to the first axis, D, the first wall aperture (1140) is designed to allow the passage of the adjacent intermediate portion (240) towards the interior volume (113) and the abutment aperture (111, 112) is designed to allow the passage of the connecting element (230) towards the interior volume (113), so as to move the cover towards the retracted position, so that the interior volume (113) surrounds at least part of the adjacent intermediate portion (240),
- in the second locking configuration, which is designed to allow a displacement of the end which is distal to the abutment aperture (111, 112) in a direction substantially parallel to the first axis, D,
the first abutment element (115) is designed to stop, by friction, the displacement of the protective device (100) by coming into contact with the connecting element (230), so that the connecting element (230) is not positioned facing the second wall aperture (1141).

8. The protective device (100) according to any one of claims 1 to 7, further comprising at least a first cavity-protrusion coupling part which is designed to be removably coupled, by cavity-protrusion coupling, to a second cavity-protrusion coupling part.

9. The protective device (100) according to claim 8, wherein,
- the first cavity-protrusion coupling part is an external peripheral groove (120) which extends on the external surface of the external wall (114) between the edges of the first wall aperture (1140), the external peripheral groove (120) being designed to receive, guide and rest therein support arms of at least one support element which have at their free ends at least one convexly curved terminal part, and
- the edges of the first wall aperture (1140) are designed along their length so that each curved terminal part can be held therein by clipping.

10. The protective device (100) according to claim 9, further comprising at least one abutment lug (130) which is disposed along the edges of the first wall aperture (1140) so that the curved terminal parts of the support arms of the support element can abut thereon.
